# EUROPÄISCHE PATENTSCHRIFT

(11) **EP 2 384 670 B1**
(45) Veröffentlichungstag und Bekanntmachung des Hinweises auf die Patenterteilung: **30.07.2014**
(21) Anmeldenummer: 11003545.8
(22) Anmeldetag: 29.04.2011
(51) Int. Cl.: A47C 23/06

(54) **Härteversteller eines Bettlattenrostes**
Hardness adjuster of a slatted bed base
Dispositif de réglage de la dureté d'un sommier à lattes

(30) Priorität: 06.05.2010 DE 202010006397 U
(43) Veröffentlichungstag der Anmeldung: 09.11.2011
(73) Patentinhaber: Hartmann, Siegbert, 32584 Löhne (DE)
(72) Erfinder: Hartmann, Siegbert, 32584 Löhne (DE)
(74) Vertreter: Rolf, Gudrun

(56) Entgegenhaltungen:
- EP-A1- 1 785 071
- DE-U1- 9 115 322
- DE-U1- 9 409 812
- DE-U1-202004 005 598
- FR-A1- 2 726 985

## Beschreibung

Die Erfindung betrifft einen Härteversteller eines Bettlattenrostes mit in einer oberen Ebene seitlich an Holmen gelagerten Bettlatten und in einer unteren Ebene vorgesehenen weiteren Bettlatten, der zwischen benachbarten Bettlatten der oberen Ebene verschieblich gelagert ist und sich mit mindestens einer Bettlatte der unteren Ebene in einem Funktionskontakt befindet.

Ein bekannter Härteversteller dieser Bauart, FR 2 666 973 A1, greift nur seitlich um zwei benachbarte Bettlatten einer oberen Ebene herum und liegt mit einem unteren Fußteil auf einer mittig dazwischen angeordneten Federlatte der unteren Ebene auf, besitzt jedoch keine Fixierung auf den Bettlatten, so dass sich eine einmal vorgewählte Unterfederungshärte eines damit ausgestatteten Bettlattenrostes über dessen Benutzungsdauer ungewollt verändern kann, was durch einen festen Sitz des bekannten Härteverstellers auf den Bettlatten verhindert werden soll, wodurch jedoch eine wesentlich erschwerte Einstellbarkeit resultiert.

Aufgabe der Erfindung ist einen Härteversteller eines Bettlattenrostes zur Verfügung zu stellen, dessen Position sich leicht und einfach verändern aber auch eben so leicht verriegeln lässt, ohne dass dazu Änderungen an den Bettlatten oder die Verwendung von Werkzeugen erforderlich sind.

Die Lösung dieser Aufgabe erfolgt in Verbindung mit den Merkmalen des Oberbegriffes erfindungsgemäß im Zusammenspiel mit den technischen Merkmalen des kennzeichnenden Teils des ersten Schutzanspruches insbesondere dadurch, dass zwischen benachbarten Bettlatten der oberen Ebene im Härteversteller eine Aufnahme für einen Härtestecker angeordnet ist, der über seine Länge sich verbreiternde Abmessungen seitlicher Funktionsflächen aufweist und zumindest teilweise in die Aufnahme eingesetzt und darin verschieblich gelagert ist, wobei die Aufnahme elastisch am Härteversteller angeordnete Kontaktflächen für die Funktionsflächen des Härtesteckers und die zueinander zugewandten seitlichen Seiten der Bettlatten aufweist.

Der Härtestecker ist hierbei so ausgebildet, dass er in Längsrichtung der Bettlatten teilweise unter dem Härteversteller hervorragt, so dass er zwischen den benachbarten Bettlatten optimal zugänglich ist, wodurch sich die Bedienung wesentlich erleichtert und eine Fixierung des Härteverstellers ohne Zuhilfenahme technischer Werkzeuge einfach per Hand durchgeführt werden kann. Des Weiteren ist es bei der Verwendung dieses Härteverstellers nicht erforderlich, die vorhandenen Bettlatten mit Ausnehmungen, Bohrungen, Stegen oder sonstigen zusätzlichen Konstruktionsmerkmalen auszustatten, wodurch auch ein hohes Ausmaß an Wirtschaftlichkeit des erfinderischen Härteverstellers gegeben ist.

Weitere vorteilhafte Ausgestaltungen des Gegenstandes der Erfindung ergeben sich mit und in Kombination aus den nachfolgenden Unteransprüchen.

Gemäß einer besonderes bevorzugten Ausführungsform des Gegenstandes der Erfindung umgreift der Härteversteller die benachbarten Bettlatten, so dass eine vom Härtestecker erzeugte seitliche Klemmkraft zwar auf die benachbarten Federlatten einwirkt, diese aber nicht auseinandergetrieben werden können, da die seitlichen Reaktionskräfte vom Härteversteller selber aufgenommen werden, wodurch die Härteverstellung nach außen nahezu kräftefrei bleib. Hierdurch wird zudem ein ungewollter Einfluss der Härteverstellung auf die elastische Lagerung der Bettlatten am Bettrahmen vermieden.

Bei einer weiter bevorzugten Ausführungsform der Erfindung sind die Bettlatten der unteren Ebene ebenfalls seitlich am Holm gelagert, insbesondere im gleichen Endpunktlager wie zwei seitlich über ihr gelagerte Bettlatten. Es sind jedoch auch Ausführungsformen denkbar, bei denen paarweise angeordnete Härteversteller die Bettlatten der unteren Ebene umgreifen und diese tragen, und die frei vor den Endpunktlagern der Bettlatten der oberen Ebene enden. Der erfinderische Härteversteller lässt sich demnach an die verschiedensten bekannten Härteverstellungen anpassen oder entsprechend gestalten.

Einer besonders vorteilhaften Ausführungsform des erfinderischen Härteverstellers gemäß erstreckt sich der Härtestecker durch die Aufnahme im Härteversteller hindurch und ist an seinem vorderen Ende mit einer Rastnase ausgestattet, die ihn gegen ein vollständiges Herausziehen aus der Aufnahme entgegen seiner Einsteckrichtung verriegelt. Auf diese Weise kann der ungewollte Verlust eines nicht benutzten Härtesteckers vollständig ausgeschlossen werden.

Bevorzugterweise weist der Härtestecker sich stufenweise verbreiternde Funktionsflächen auf mit von Stufe zu Stufe abgeschrägten Stufenvorderkanten, so dass sein Einschieben zwecks Festsetzung des Härteverstellers wesentlich erleichtert wird. Die Seitenflächen der Funktionsflächen des Härtesteckers sind dagegen parallel zu den Wandungen der Aufnahme ausgeführt, um bei einer Belastung des Härteverstellers bzw. des Bettlattenrostes keine entgegen der Einsteckrichtung gerichtete Kraftanteile zu erzeugen.

Nachfolgend ist ein Ausführungsbeispiel der Erfindung anhand von Zeichnungen näher beschrieben. Es zeigen:
- Fig. 1: eine räumliche Explosionszeichnung des Härteverstellers,
- Fig. 2: eine räumliche Ansicht zweier Härteversteller in Einbausituation,
- Fig. 3: einen Schnitt durch einen Härteversteller in Einbauzustand ohne Verriegelung, und
- Fig. 4: den Härteversteller gem. Fig. 3 in verriegelter Stellung.

Der Härteversteller 1 umgreift zwei zueinender parallele Bettlatten 7 einer oberen Ebene eines Bettlattenrostes und stützt sich mit einem Fußteil 11 auf einer mittig darunter angeordneten weiteren Bettlatte 7 einer unteren Ebene des Bettlattenrostes ab. In einer Flucht mit dem Zwischenraum zwischen den beiden Bettlatten 7 der oberen Ebene ist im Härteversteller 1 eine Aufnahme 3 für einen Härtestecker 2 vorgesehen, der eine größere Länge aufweist, als die Breite des Härteverstellers 1 beträgt, so dass er mit einem einem Zugriff dienenden Teil stets außerhalb des Gehäuses des Härteverstellers 1 verbleibt und zugänglich ist. Der Härtestecker 2 weist über seine Länge sich verbreiternde Abmessungen seitlicher Funktionsflächen 4 auf und ist in die Aufnahme 3 eingesetzt und darin verschieblich gelagert, wobei die Aufnahme 3 elastisch am Härteversteller 1 angeordnete Kontaktflächen 5 für die Funktionsflächen 4 des Härtesteckers 2 und die zueinander gewandten seitlichen Seiten 6 der Bettlatten 7 aufweist, wobei die Kontaktflächen 5 beim Einschieben des Härtesteckers 2 gegen die seitlichen Seiten 6 der Bettlatten 7 angedrückt werden, wodurch der Härteversteller reibschlüssig in seiner gewollten Lage auf den Bettlatten 7 fixiert wird.

An seinem vorderen Ende weist der Härtestecker 2 eine Rastnase 9 auf, die ihn gegen ein vollständiges Herausziehen aus der Aufnahme 3 entgegen seiner Einsteckrichtung im Härteversteller 1 verriegelt. Die sich verbreiternden Funktionsflächen 4 des Härtesteckers 2 verbreitern sich stufenweise, wobei von Stufe zu Stufe die Stufenvorderkanten keilförmig abgeschrägt sind, wodurch das Einführen des Härtesteckers 2 in die Aufnahme 3 des Härteverstellers 1 erleichtert wird.

## Patentansprüche

1. Härteversteller eines Bettlattenrostes, mit in einer oberen Ebene seitlich an Holmen gelagerten Bettlatten (7) und in einer unteren Ebene vorgesehenen weiteren Bettlatten (7), der zwischen benachbarten Bettlatten (7) der oberen Ebene verschieblich gelagert ist und sich mit mindestens einer Bettlatte (7) der unteren Ebene in einem Funktionskontakt befindet, **dadurch gekennzeichnet, dass** zwischen benachbarten Bettlatten der oberen Ebene im Härteversteller (1) eine Aufnahme (3) für einen Härteschieber (2) angeordnet ist, der über seine Länge sich verbreiternde Abmessung seitlicher Funktionsflächen (4) aufweist und zumindest teilweise in die Aufnahme (3) eingesetzt und darin verschieblich gelagert ist, die elastisch am Härtesteller (1) angeordnete Kontaktflächen (5) für die Funktionsflächen (4) des Härtesteckers (2) und die zueinander gewandten seitlichen Seiten (6) der Bettlatten (7) aufweist.

2. Härteversteller nach Anspruch 1, **dadurch gekennzeichnet, dass** er die benachbarten Bettlatten (7) umgreift und eine vom Härtestecker (2) erzeugte seitliche Klemmkraft auf den dem Härtestecker (2) entgegengesetzten Seiten der Bettlatten (7) vom Härteversteller (1) aufgenommen wird.

3. Härteversteller nach einem der vorgenannten Ansprüche, **dadurch gekennzeichnet, dass** die Bettlatten (7) der unteren Ebene ebenfalls seitlich am Holm gelagert sind.

4. Härteversteller nach einem der vorgenannten Ansprüche 1 bis 2, **dadurch gekennzeichnet, dass** die Bettlatten (7) der unteren Ebene frei vor Endpunktlagern (8) der Bettlatten (7) der oberen Ebene enden und in einem paar von Härteverstellern (1) gelagert sind.

5. Härteversteller nach einem der vorgenannten Ansprüche, **dadurch gekennzeichnet, dass** die Bettlatten (7) der unteren Ebene mittig zwischen den Bettlatten (7) der oberen Ebene gelagert sind.

6. Härteversteller nach einem der vorgenannten Ansprüche, **dadurch gekennzeichnet, dass** der Härtestecker (2) sich durch die Aufnahme (3) des Härteverstellers (1) hindurch erstreckt und an seinem vorderen Ende eine Rastnase (9) aufweist, die ihn gegen ein vollständiges Herausziehen aus der Aufnahme (3) entgegen seiner Einsteckrichtung verriegelt.

7. Härteversteller nach einem der vorgenannten Ansprüche, **dadurch gekennzeichnet, dass** die Funktionsflächen (4) des Härtesteckers (2) sich stufenweise verbreitern und von Stufe zu Stufe mit einer abgeschrägten Stufenvorderkante (10) ausgebildet sind.

## Claims

1. Hardness adjuster for a slatted bed base, having bed slats (7) mounted laterally on side members in an upper plane and further bed slats (7) provided in a lower plane, the hardness adjuster being mounted in a displaceable manner between adjacent bed slats (7) of the upper plane and being in functional contact with at least one bed slat (7) of the lower plane, **characterized in that**, between adjacent bed slats of the upper plane, the hardness adjuster (1) contains a mount (3) for a hardness plug (2), of which lateral functional surfaces (4) widen over its length and which is inserted, at least in part, into the mount (3) and is mounted in a displaceable manner therein, said mount having contact surfaces (5), arranged elastically on the hardness adjuster (1), for the functional surfaces (4) of the hardness plug (2) and the mutually facing lateral sides (6) of the bed slats (7).

2. Hardness adjuster according to Claim 1, **characterized in that** it engages around the adjacent bed slats (7), and a lateral clamping force which is generated by the hardness plug (2), and to which those sides of the bed slats (7) which are positioned opposite the hardness plug (2) are subjected, is absorbed by the hardness adjuster (1).

3. Hardness adjuster according to one of the preceding claims, **characterized in that** the bed slats (7) of the lower plane are likewise mounted laterally on the side member.

4. Hardness adjuster according to either of the preceding Claims 1 and 2, **characterized in that** the bed slats (7) of the lower plane terminate freely in front of end-point bearings (8) of the bed slats (7) of the upper plane and are mounted in a pair of hardness adjusters (1).

5. Hardness adjuster according to one of the preceding claims, **characterized in that** the bed slats (7) of the lower plane are mounted centrally between the bed slats (7) of the upper plane.

6. Hardness adjuster according to one of the preceding claims, **characterized in that** the hardness plug (2) extends through the mount (3) of the hardness adjuster (1) and, at its front end, has a latching nose (9) which locks it against being pulled all the way out of the mount (3) counter to its plug-in direction.

7. Hardness adjuster according to one of the preceding claims, **characterized in that** the functional surfaces (4) of the hardness plug (2) widen in a stepwise manner and are formed, from step to step, with a bevelled front step edge (10).

## Revendications

1. Dispositif de réglage de dureté d'un sommier à lattes, comprenant des lattes (7) supportées latéralement sur des longerons dans un plan supérieur et des lattes supplémentaires (7) prévues dans un plan inférieur, le dispositif de réglage de dureté étant supporté de manière déplaçable entre des lattes (7) adjacentes du plan supérieur et se trouvant en contact fonctionnel avec au moins une latte (7) du plan inférieur, **caractérisé en ce qu'**entre des lattes adjacentes du plan supérieur dans le dispositif de réglage de dureté (1) est disposé un logement (3) pour un élément enfichable de réglage de dureté (2) qui présente sur sa longueur des dimensions croissantes des surfaces fonctionnelles (4) latérales et qui est inséré au moins en partie dans le logement (3) et est supporté de manière déplaçable dans celui-ci, le logement présentant des surfaces de contact (5) disposées élastiquement sur le dispositif de réglage de dureté (1) pour les surfaces fonctionnelles (4) de l'élément enfichable de réglage de dureté (2) et les côtés latéraux tournés l'un vers l'autre des lattes (7).

2. Dispositif de réglage de dureté selon la revendication 1, **caractérisé en ce qu'**il vient en prise autour des lattes (7) adjacentes et une force de serrage latérale produite par l'élément enfichable de réglage de dureté (2) sur les côtés opposés à l'élément enfichable de réglage de dureté (2) des lattes (7) est reçue par le dispositif de réglage de dureté (1).

3. Dispositif de réglage de dureté selon l'une quelconque des revendications précédentes, **caractérisé en ce que** les lattes (7) du plan inférieur sont également supportées latéralement sur le longeron.

4. Dispositif de réglage de dureté selon l'une quelconque des revendications précédentes 1 à 2, **caractérisé en ce que** les lattes (7) du plan inférieur se terminent à distance de supports d'extrémité (8) des lattes (7) du plan supérieur et sont supportées dans une paire de dispositifs de réglage de dureté (1).

5. Dispositif de réglage de dureté selon l'une quelconque des revendications précédentes, **caractérisé en ce que** les lattes (7) du plan inférieur sont supportées centralement entre les lattes (7) du plan supérieur.

6. Dispositif de réglage de dureté selon l'une quelconque des revendications précédentes, **caractérisé en ce que** l'élément enfichable de réglage de dureté (2) s'étend à travers le logement (3) du dispositif de réglage de dureté (1) et présente à son extrémité avant un ergot d'encliquetage (9) qui le verrouille pour l'empêcher de ressortir complètement du logement (3) dans le sens opposé à sa direction d'enfichage.

7. Dispositif de réglage de dureté selon l'une quelconque des revendications précédentes, **caractérisé en ce que** les surfaces fonctionnelles (4) de l'élément enfichable de réglage de dureté (2) s'élargissent en forme d'échelon et sont réalisées, d'un échelon à l'autre, avec une arête avant d'échelon biseautée (10).
